# FASCICULE DE BREVET EUROPEEN

(11) **EP 0 236 147 B1**
(45) Date de publication et mention de la délivrance du brevet: **01.04.1992**
(21) Numéro de dépôt: 87400041.7
(22) Date de dépôt: 09.01.1987
(51) Int. Cl.: H05B 37/03

(54) **Procédé et système de surveillance des défaillances d'au moins une source de rayonnement lumineux**
Verfahren und System zur Überwachung von mindestens einer Lichtquelle
Method and system of checking malfunctions of at least one light source

(30) Priorité: 09.01.1986 FR 8600214
(43) Date de publication de la demande: 09.09.1987
(73) Titulaire: FORCLUM Société de force et lumière électriques Société Anonyme, F-93153 Le Blanc-Mesnil (FR)
(72) Inventeur: Picard, Pierre, F-95100 Argenteuil (FR)
(74) Mandataire: Nony, Michel

(56) Documents cités:
- FR-A- 2 555 852
- GB-A- 1 588 698
- GB-A- 1 588 868

## Description

La présente invention concerne un procédé et un système de surveillance des défaillances d'au moins une source de rayonnement lumineux, plus particulièrement adaptés à la surveillance d'une pluralité de sources d'éclairage public.

La surveillance de tels réseaux s'effectue actuellement soit de nuit, ce qui constitue un inconvénient pour le personnel chargé de cette surveillance, soit de jour en maintenant le réseau sous tension, ce qui provoque une dépense d'énergie supplémentaire.

Il s'agit de toute manière d'une opération onéreuse qui ne peut pas être réalisée tous les jours.

On connaît par ailleurs, par le document GB-A-1.588.868 un tel procédé dans lequel on détecte, à l'aide d'un photocomposant, le rayonnement éventuellement émis par la source pendant une période où elle est sous tension. Cette détection s'effectue à distance depuis un poste de contrôle de sorte que le réseau ne peut être de grandes dimensions.

La présente invention vise à pallier ces inconvénients.

A cet effet, l'invention a tout d'abord pour objet un procédé de surveillance des défaillances d'au moins une source de rayonnement lumineux, dans lequel on détecte à l'aide d'un photocomposant le rayonnement éventuellement émis par ladite source pendant une période où elle est sous tension, caractérisé par le fait que l'on émet sur la ligne d'alimentation de la source, en l'absence de rayonnement détecté, un signal de défaillance, et que l'on capte ledit signal de défaillance en un point de la ligne éloigné de ladite source.

La surveillance peut ainsi être effectuée en temps réel pendant l'utilisation du réseau, et à distance, ce qui constitue un premier avantage.

En outre, les réseaux d'éclairage public modernes sont généralement constitués par des ampoules à décharge lumineuse alimentée par des ballasts, de sorte que, dans certains cas, une ampoule éteinte continue à absorber un courant non négligeable. L'invention permet donc de lever cette difficulté, liée à la détection par constatation de l'abscence de courant absorbé.

Dans un mode de réalisation de l'invention appliqué à une pluralité de sources, le signal de défaillance est émis après la mise sous tension des sources, au bout d'un temps fonction d'un numéro d'ordre de la source défaillante dans cette pluralité de sources.

A titre d'exemple, cette fonction peut être une relation linéaire.

Dans ce cas, après la mise sous tension des sources, on commence par attendre un temps suffisant pour permettre à toutes les sources non défaillantes de s'amorcer et d'être allumées.

On émet ensuite, pour chaque source défaillante, un signal sur la ligne d'alimentation, le signal correspondant à une source particulière étant émis après un temps supplémentaire égal au produit d'un temps élémentaire par le numéro d'ordre de la source considérée.

On capte par conséquent sur la ligne d'alimentation un nombre de signaux égal au nombre de sources défaillantes, et l'on peut déduire les numéros d'ordre de ces sources défaillantes de l'instant auquel sont captés ces différents signaux.

Dans un autre mode de mise en oeuvre de l'invention, appliqué également à une pluralité de sources, le signal de défaillance est émis après la détection de la défaillance d'une des sources, pendant un temps fonction d'un numéro d'ordre de cette source dans la pluralité de sources.

Contrairement à ce qui était le cas ci-dessus, où l'on détectait les sources déjà défaillantes lors de la mise sous tension des sources, on détecte maintenant les défaillances se produisant en cours de fonctionnement.

Le temps pendant lequel est émis le signal de défaillance correspond à une source donnée est par exemple proportionnel au numéro d'ordre de cette source, de sorte qu'il suffit, lorsque l'on capte un signal de défaillance sur la ligne d'alimentation, de mesurer la durée de ce signal pour en déduire le numéro d'ordre de la source correspondante.

Bien entendu, les deux modes de mises en oeuvre décrits ci-dessus peuvent être combinés, le premier mode étant utilisé lors de la mise sous tension du réseau afin de détecter toutes les sources déjà défaillantes à cet instant, puis une commutation s'effectuant pour passer dans le second mode afin de détecter les nouvelles défaillances en temps réel.

Du fait que l'identification d'une source défaillante s'effectue soit à partir de l'instant d'arrivée du signal correspondant, soit à partir de la durée de ce signal, on peut utiliser très simplement comme signal de défaillance un signal monofréquence, par exemple de fréquence musicale.

Un tel signal peut être beaucoup plus facilement superposé au courant d'alimentation des sources qu'un signal codé numérique. Enfin, sa détection sur la ligne d'alimentation ne présente aucune difficulté puisqu'un simple filtre unique permet de détecter l'ensemble des signaux correpondant à toutes les sources du réseau.

Dans un mode de réalisation particulier de l'invention, on capte le signal de défaillance à l'aide d'un automate qui transmet ce signal sur une ligne téléphonique, par exemple jusqu'à un poste de contrôle.

La présente invention a également pour objet un système de surveillance des défaillances d'au moins une source de rayonnement lumineux, comprenant un photocomposant disposé pour fournir un signal électrique lorsque ladite source émet un rayonnement, caractérisé par le fait qu'il comprend des moyens d'émission susceptibles d'émettre un signal de défaillance, sur la ligne d'alimentation de ladite source, et des moyens de commande pour commander les moyens d'émission dans le cas où aucun signal électrique n'est fournir par ledit photocomposant.

Avantageusement, ce photocomposant est relié à la source de rayonnement par une fibre optique.

Dans le cas où la source est constituée par l'ampoule d'un candélabre d'éclairage public, il est ainsi possible de grouper l'ensemble du système décrit ci-dessus à la base du candélabre où, d'une part, il est facile d'accès, et où d'autre part, peut être aisément protégé des intempéries et, surtout, des parasites engendrés par la source lumineuse.

Les moyens d'émission peuvent, dans un mode de réalisation particulier de l'invention, comprendre un oscillateur, notamment de fréquence musicale.

Dans le cas d'un tel système adapté à la surveillance des défaillances d'une pluralité de source, les moyens de commande peuvent être reliés au moyen d'émission par l'intermédiaire de moyens de temporisation, et agencés pour provoquer l'émission du signal de défaillance au bout d'un temps après un instant prédéterminé, tel que l'instant de la mise sous tension des sources, et/ou pendant un temps après la détection de la défaillance d'une des sources, qui sont fonction d'un numéro d'ordre de la source défaillante dans ladite pluralité de sources.

Ces deux modes de réalisation, qui peuvent d'ailleurs être combinés dans le même système, correspondent aux deux modes de mise en oeuvre du procédé tels qu'ils ont été décrits ci-dessus.

Le système selon l'invention peut également comprendre un automate en un point de la ligne d'alimentation éloigné de ladite source, agencé pour capter le signal de défaillance et le transmettre sur une ligne téléphonique.

On décrira maintenant à titre d'exemple non limitatif un mode de réalisation particulier de l'invention en référence aux dessins schématiques annexés dans lesquels :
- la figure 1 est une vue d'un candélabre d'éclairage public sur lequel est mis en oeuvre l'invention,
- la figure 2 est un schéma électrique d'un dispositif selon l'invention équipant le candélabre de la figure 1 et,
- la figure 3 est un schéma électrique d'un dispositif selon l'invention équipant le poste d'alimentation d'un réseau d'éclairage public.

Le candélabre de la figure 1 comporte une optique 1 dans laquelle est montée une ampoule 2, par exemple à décharges lumineuses, et un support tubulaire 3.

Une fibre optique 4 est disposée dans le support 3 avec une de ses extrémités dans l'optique 1 au voisinage de l'ampoule 2 et son autre extrémité conectée à un boîtier électrique 5 qui sera décrit en référence à la figure 2.

Une ligne d'alimentation 6 permet d'une part l'alimentation électrique de l'ampoule 2 et de boîtier 5, et d'autre part, la transmission d'un signal de défaillance lorsque l'ampoule 2 est sous tension mais non allumée.

La figure 2 montre en 7 la dérivation de la ligne 6 permettant l'alimentation de l'ampoule 2 par l'intermédiaire d'un câble 8, et du boîtier 5 par l'intermédiaire d'une alimentation stabilisée 9.

Un photocomposant 10, par exemple une photodiode, est disposé à l'extrémité inférieure de la fibre optique 4, et son courant de sortie est amplifié dans un amplificateur 11.

La tension de sortie de l'amplificateur 11, qui est par conséquent représentative de l'état allumé ou éteint de l'ampoule 2, est appliquée à un circuit de temporisation 12 commandé par une unité logique de commande 13 comme cela sera décrit ci-après, de manière à commander à son tour un oscillateur 14 de fréquence musicale.

La sortie de cet oscillateur, par exemple à quelques centaines de Hz, est appliquée sur la dérivation 7 par l'intermédiaire d'un filtre 15 de manière à être ensuite transmise sur la ligne 6.

A partir de la mise sous tension de la ligne 6, chaque logique 13 des différents candélabres connectés sur la ligne bloque le dispositif pendant un temps T1 suffisant pour permettre l'amorçage et l'allumage de toutes les ampoules 2 non défaillantes connectées à la ligne 6.

Le temps T1 peut par exemple être de l'ordre de 120 secondes.

A l'expiration de ce temps T1, l'unité logique 13 continue à bloquer le dispositif pendant un temps T2, proportionnel par exemple au numéro d'ordre du candélabre par rapport à l'origine de la ligne 6.

Si, à l'expiration de ce temps T2, aucun signal n'est reçu par la photodiode 6 indiquant que l'ampoule 2 est allumée, l'unité logique 13 provoque l'émission par l'oscillateur 14 d'un signal de défaillance, d'une durée brève mais suffisante pour que le signal qui sera reçu sur la ligne 6 soit bien indentifiable, sans pour autant que deux signaux correspondant à des candélabres contigus risquent de se superposer.

A titre d'exemple, le temps T2 peut être choisi égal à 0,4 x N secondes, où N est le numéro d'ordre du candélabre, tandis que le signal de défaillance est émis pendant une durée de 0,2 seconde.

Si par conséquent un signal de défaillance est capté sur la ligne 6 au bout d'un temps T après la mise sous tension de la ligne, le numéro du candélabre défaillant est immédiatement déduit, dans le cas de l'exemple ci-dessus, de la relation :

$\text{T = 120 + 0,4 x N}$

Dans le cas où le réseau porte par exemple 200 candélabres, on pourra savoir dans le poste d'éclairage public décrit ci-après, au bout d'un temps égal à 120 + 0,4 x 200 = 200 secondes, si des ampoules ne se sont pas allumées et lesquelles.

A partir de cet instant, les unités logiques 13 provoquent le basculement du système de temporisation dans un deuxième mode de fonctionnement, permettant de détecter les défaillances se produisant en cours de service.

Dès cet instant, la disparition du signal issu de la photodiode 10 déclenche, par l'intermédiaire de la temporisation 12, l'émission par l'oscillateur 14 d'un signal d'une durée Tʹ proportionelle au numéro d'ordre du candélabre.

A titre d'exemple, on peut choisir $\text{Tʹ = 0,2 x N}$ secondes.

Par conséquent, dans ce deuxième mode de fonctionnement, on peut déduire, à la réception sur la ligne 6 d'un signal de défaillance, l'emplacement de candélabre défaillant à partir de la durée du signal reçu.

On notera que la probabilité est très faible que deux sources défaillent pratiquement en même temps de sorte que les signaux correspondant se chevauchent.

De toute manière, il est rare, dans le cas d'un réseau d'éclairage public, d'avoir à intervenir la nuit même, de sorte qu'il suffit, en cas d'ambiguité, de remettre le réseau sous tension pendant quelques minutes le lendemain matin pour localiser avec certitude les sources défaillantes.

La figure 3 représente le dispositif installé au poste d'éclairage public et chargé de détecter, d'analyser et de transmettre les signaux de défaillance.

Une pluralité de lignes d'alimentation 6, 6ʹ, ....6ʺ aboutissent à ce poste.

Les tensions sur ces lignes sont filtrées à l'aide de filtres 16, 16ʹ,....16ʺ de manière à détecter les signaux de défaillance en fréquence musicale émis sur les lignes d'alimentation par les différents dispositifs de détection de défaillance tels que 5.

Les signaux ainsi détectés sont redressés en 17, 17ʹ,....17ʺ et amplifiés en 18, 18ʹ,....18ʺ.

Les signaux de défaillance ainsi détectés et traités sont ensuite analysés par un automate programmable 19 qui détermine les sources défaillantes et retransmet les informations recueillies sur un réseau d'alerte 20, par exemple le réseau téléphonique commuté, vers un poste de surveillance.

Diverses variantes et modifications peuvent bien entendu être apportées à la description qui précède sans sortir pour autant du cadre ni de l'esprit de l'invention.

## Revendications

1. Procédé de surveillance des défaillances d'au moins une source (2) de rayonnement lumineux, dans lequel on détecte, à l'aide d'un photocomposant (10), le rayonnement éventuellement émis par ladite source pendant une période où elle est sous tension, caractérisé par le fait que l'on émet sur la ligne d'alimentation (6, 6ʹ,6ʺ) de la source, en l'absence de rayonnement détecté, un signal de défaillance, et que l'on capte ledit signal de défaillance en un point de la ligne éloigné de ladite source.

2. Procédé selon la revendication 1, pour la surveillance des défaillances d'une pluralité de sources, caractérisé par le fait que ledit signal de défaillance est émis après la mise sous tension des sources au bout d'un temps (T) fonction d'un numéro d'ordre (N) de la source défaillante dans ladite pluralité de sources.

3. Procédé selon l'une quelconque des revendications 1 et 2, pour la surveillance des défaillances d'une pluralité de sources, caractérisé par le fait que ledit signal de défaillance est émis après la détection de la défaillance d'une des sources pendant un temps (Tʹ) fonction d'un numéro d'ordre de ladite source dans ladite pluralité de sources.

4. Procédé selon l'une quelconque des revendications 1 à 3, caractérisé par le fait que ledit signal de défaillance est un signal monofréquence de fréquence musicale.

5. Procédé selon l'une quelconque des revendications 1 à 4, caractérisé par la fait que l'on capte ledit signal de défaillance à l'aide d'un automate (19), et que ledit automate transmet ce signal sur une ligne téléphonique (20).

6. Système de surveillance des défaillances d'au moins une source de rayonnement lumineux, comprenant un photocomposant disposé pour fournir un signal électrique lorsque ladite source émet un rayonnement, caractérisé par le fait qu'il comprend en outre des moyens d'émission (14) susceptibles d'émettre un signal de défaillance sur la ligne d'alimentation de ladite source, et des moyens de commande (13) pour commander les moyens d'émission dans le cas où aucun signal électrique n'est fourni par ledit photocomposant.

7. Système selon la revendication 6, caractérisé par le fait que ledit photocomposant est relié à ladite source de rayonnement par une fibre optique (4).

8. Système selon l'une quelconque des revendications 6 et 7, caractérisé par le fait que lesdits moyens d'émission comprennent un oscillateur de fréquence musicale.

9. Système selon l'une quelconque des revendications 6 à 8 pour la surveillance des défaillances d'une pluralité de sources, caractérisé par le fait que les moyens de commande sont reliés aux moyens d'émission par l'intermédiaire de moyens de temporisation (12), et sont agencés pour provoquer l'émission du signal de défaillance au bout d'un temps après un instant prédéterminé, et/ou pendant un temps après la détection de la défaillance d'une des sources, qui sont fonction d'un numéro d'ordre de la source défaillante dans ladite pluralité de sources.

10. Système selon l'une quelconque des revendications 6 à 9, caractérisé par le fait qu'il comprend un automate en un point de la ligne d'alimention éloigné de ladite source, agencé pour capter ledit signal de défaillance et le transmettre sur une ligne téléphonique.

## Claims

1. Method of checking malfunctions of at least one light source (2), in which, with the aid of a photocomponent (10), the radiation possibly emitted by the said source for a period in which it is live is detected, characterised in that, in the absence of detected radiation, a malfunction signal is emitted on the supply line (6, 6', 6") for the source, and in that the said malfunction signal is picked up at a point of the line remote from the said source.

2. Method according to Claim 1, for checking malfunctions of a plurality of sources, characterised in that the said malfunction signal is emitted after the sources are made live on expiry of a time (T) dependent on a serial number (N) for the source malfunctioning within the said plurality of sources.

3. Method according to either one of Claims 1 and 2, for checking malfunctions of a plurality of sources, characterised in that the said malfunction signal is emitted after the detection of the malfunction of one of the sources for a time (T') dependent on a serial number for the said source within the said plurality of sources.

4. Method according to any one of Claims 1 to 3, characterised in that the said malfunction signal is a single-frequency signal with musical frequency.

5. Method according to any one of Claims 1 to 4, characterised in that the said malfunction signal is picked up with the aid of an automatic controller (19), and in that the said automatic controller transmits this signal over a telephone line (20).

6. System for checking malfunctions of at least one light source, comprising a photocomponent arranged to deliver an electrical signal when the said source emits radiation, characterised in that it further comprises emission means (14) able to emit a malfunction signal on the supply line for the said source, and control means (13) for controlling the emission means in the case where no electrical signal is delivered by the said photocomponent.

7. System according to Claim 6, characterised in that the said photocomponent is connected to the said source of radiation by an optical fibre (4).

8. System according to either of Claims 6 and 7, characterised in that the said emission means comprise an oscillator with musical frequency.

9. System according to any one of Claims 6 to 8 for checking malfunctions of a plurality of sources, characterised in that the control means are connected to the emission means by way of timing means (12), and are configured to cause the emission of the malfunction signal on expiry of a time after a predetermined instant, and/or for a time after the detection of the malfunction of one of the sources, which are dependent on a serial number for the source malfunctioning within the said plurality of sources.

10. System according to any one of Claims 6 to 9, characterised in that it comprises an automatic controller at a point of the supply line remote from the said source, and configured to pick up the said malfunction signal and transmit it over a telephone line.

## Patentansprüche

1. Verfahren zum Überwachen von Ausfällen mindestens einer Lichtquelle (2), wobei die von der Lichtquelle während ihrer Spannungsbeaufschlagung gegebenenfalls emittierte Strahlung mittels eines Photoelements (10) erfaßt wird, dadurch gekennzeichnet, daß bei Fehlen einer erfaßten Strahlung auf der Versorgungsleitung (6, 6', 6") der Lichtquelle ein Störsignal ausgesendet wird, das an einer von der Lichtquelle entfernten Stelle der Leitung aufgenommen wird.

2. Verfahren nach Anspruch 1 zur Überwachung von Ausfällen mehrerer Lichtquellen, dadurch gekennzeichnet, daß das Störsignal bei Ablauf einer Zeitspanne (T) nach Spannungsbeaufschlagung der Lichtquellen ausgesandt wird, wobei die Zeitspanne eine Funktion der Ordnungszahl (N) der ausgefallenen Lichtquelle innerhalb der mehreren Lichtquellen ist.

3. Verfahren nach Anspruch 1 oder 2 zur Überwachung von Ausfällen mehrerer Lichtquellen, dadurch gekennzeichnet, daß das Störsignal nach Erkennung des Ausfalls einer der Lichtquellen innerhalb einer Zeitspanne (T') ausgesandt wird, die eine Funktion der Ordnungszahl der besagten Lichtquelle innerhalb der mehreren Lichtquellen ist.

4. Verfahren nach einem der Ansprüche 1 bis 3, dadurch gekennzeichnet, daß das Störsignal ein monofrequentes Signal im Tonfrequenzbereich ist.

5. Verfahren nach einem der Ansprüche 1 bis 4, dadurch gekennzeichnet, daß das Störsignal mittels einer Automatik (19) aufgenommen wird, die das Signal über eine Telefonleitung (20) überträgt.

6. System zur Überwachung von Ausfällen mindestens einer Lichtquelle mit einem Photoelement zur Abgabe eines elektrischen Signals, wenn die Lichtquelle Strahlung emittiert, gekennzeichnet durch eine Sendeeinrichtung (14) zum Aussenden eines Störsignals auf der Versorgungsleitung der Lichtquelle und eine Steuereinrichtung (13) zur Ansteuerung der Sendeeinrichtung, wenn das Photoelement kein elektrisches Signal liefert.

7. System nach Anspruch 6, dadurch gekennzeichnet, daß das Photoelement über eine optische Faser (4) mit der Strahlungsquelle verbunden ist.

8. System nach Anspruch 6 oder 7, dadurch gekennzeichnet, daß die Sendeeinrichtung einen Tonfrequenzoszillator umfaßt.

9. System nach einem der Ansprüche 6 bis 8 zur Überwachung von Ausfällen mehrerer Lichtquellen, dadurch gekennzeichnet, daß die Steuereinrichtung über eine Verzögerungseinrichtung (12) mit der Sendeeinrichtung verbunden und so ausgelegt ist, daß sie die Aussendung des Störsignals bei Ablauf einer Zeitspanne nach einem vorgegebenen Zeitpunkt und/oder während einer Zeitspanne nach Erfassen des Ausfalls einer der Lichtquellen veranlaßt, wobei die Zeitspanne eine Funktion der Ordnungszahl der ausgefallenen Lichtquelle innerhalb der mehreren Lichtquellen ist.

10. System nach einem der Ansprüche 6 bis 9, gekennzeichnet durch eine Automatik, die an einer von der besagten Lichtquelle entfernten Stelle der Versorgungsleitung angeordnet ist, um das Störsignal aufzunehmen und über eine Telefonleitung zu übertragen.
